# FASCICULE DE BREVET EUROPEEN

(11) **EP 2 774 873 B1**
(45) Date de publication et mention de la délivrance du brevet: **20.06.2018**
(21) Numéro de dépôt: 14158034.0
(22) Date de dépôt: 06.03.2014
(51) Int. Cl.: B65D 77/20

(54) **Barquette à opercule refermable**
Lebensmittelverpackung mit wiederverschließbarem Verschlussdeckel
Tray with resealable lid

(30) Priorité: 06.03.2013 FR 1352032
(43) Date de publication de la demande: 10.09.2014
(73) Titulaire: C.G.L. Pack Service, 74370 Epagny Metz-Tessy (FR)
(72) Inventeur: Beaufort, Antoine, 73100 BRISON SAINT INNOCENT (FR); Pitiot, Denis, 73310 SERRIERES EN CHAUTAGNE (FR)
(74) Mandataire: Cabinet Poncet

(56) Documents cités:
- GB-A- 1 128 799
- US-A- 3 398 876
- US-A- 3 398 877
- US-A- 3 495 759
- US-A- 4 962 849

## Description

La présente invention concerne les barquettes pour contenir des aliments, et plus particulièrement les barquettes qui sont fermées par un opercule.

L'utilisation d'un opercule pour fermer les barquettes est particulièrement avantageuse car cela permet de limiter le coût de fabrication des barquettes et de réduire considérablement l'impact environnemental des barquettes.

Afin de consommer les aliments contenus dans la barquette operculée, un utilisateur doit préalablement ôter l'opercule. Cependant, l'inconvénient de telles barquettes est qu'une fois l'opercule ôté, la barquette ne peut pas être refermée et les aliments n'ayant pas été consommés ne peuvent plus être conservés dans la barquette car la barquette ne peut pas être refermée.

On a alors développé des barquettes fermées à la fois par un opercule et par un couvercle. Ainsi, une fois l'opercule ouvert, la barquette peut être fermée de nouveau grâce au couvercle. Les aliments restant dans la barquette peuvent donc être conservés plus longtemps. Cependant, l'impact environnemental de telles barquettes est trop important et le coût de fabrication est supérieur.

On a alors développé les opercules repositionnables, afin de proposer une barquette sans couvercle avec un opercule, retenu par pincement ou colle repositionnable, pouvant fermer de nouveau la barquette après une première ouverture. Ainsi, si tous les aliments contenus dans la barquette n'ont pas été consommés, ils peuvent encore être conservés dans la barquette que l'utilisateur aura refermée en repositionnant correctement l'opercule.

L'inconvénient de telles barquettes est que, pendant leur stockage dans le réfrigérateur, l'utilisateur ne peut rien poser dessus, car l'opercule repositionnable n'est pas adapté pour soutenir une charge mécanique, l'adhésion de l'opercule repositionné étant insuffisante. Ainsi, il en résulte une grande place perdue.

Par ailleurs, on connait du document GB 1,128,799 une barquette operculable comprenant des moyens de retenue permettant de fixer sélectivement à la face externe de la paroi périphérique latérale une portion extérieure déplaçable de trottoir périphérique restant solidaire de l'opercule.

Ces moyens de retenue comprennent des moyens d'encliquetage de trottoir et des moyens d'encliquetage de paroi.

Les moyens d'encliquetage de trottoir sont constitués par une nervure et les moyens d'encliquetage de paroi sont constitués par une rainure apte à recevoir la nervure pour maintenir la portion extérieure déplaçable de trottoir périphérique dans une position rabattue.

L'engagement de la nervure dans la rainure n'est pas aisé à réaliser, car il nécessite un positionnement précis. Il en résulte un risque de défaut d'encliquetage.

On connait également les barquettes des documents US 3,398,877 et US 3,495,759 qui prévoient que les moyens d'encliquetage comprennent une rainure ménagée dans la paroi périphérique latérale et apte à recevoir le bord libre de la portion extérieure déplaçable de trottoir périphérique.

La rainure est prévue dans la partie supérieure de la paroi périphérique latérale, à proximité immédiate du trottoir périphérique.

La retenue ainsi réalisée n'est pas aisée à réaliser, et elle n'est pas fiable à l'utilisation.

En effet, pour réaliser l'encliquetage, il convient de faire pénétrer précautionneusement la totalité du bord libre dans la rainure, ce qui n'est pas aisé à réaliser, du fait de la position de la rainure à proximité immédiate du trottoir périphérique qui s'oppose à tout déplacement en excès du bord libre.

A défaut de pénétration totale, une partie de bord libre non engagée dans la rainure peut provoquer le dégagement ultérieur du bord libre et l'ouverture intempestive de la barquette. Le document US 3,398,876 décrit une barquette selon le préambule de la revendication 1, avec en particulier des moyens d'encliquetage comprenant des nervures verticales situées à l'écart du trottoir périphérique.

Un premier problème proposé par la présente invention est de concevoir une barquette pour contenir des aliments, qui soit operculable, qui puisse être refermée de façon plus aisée et fiable après ouverture partielle de l'opercule, dont l'impact environnemental soit limité, et qui soit peu onéreuse à fabriquer.

On cherche en outre à concevoir une telle barquette dont la forme permette l'empilage complètement emboîté, avant remplissage et fermeture par un opercule.

Pour atteindre ces buts ainsi que d'autres, l'invention propose une barquette pour contenir des aliments, selon la revendication 1. Une telle barquette ne comprend pas de couvercle. Son impact environnemental est donc réduit. Son coût de fabrication est également moindre.

Dans une telle barquette, après fermeture par fixation d'un opercule, la portion extérieure déplaçable de trottoir périphérique reste solidaire de l'opercule et constitue un moyen de préhension facilitant la traction de l'opercule pour son ouverture.

En outre, les moyens de retenue constituent des moyens mécaniques spécifiques pour refermer l'opercule préalablement partiellement ouvert et maintenir l'opercule dans une position refermée dans laquelle des aliments contenus dans la barquette peuvent être conservés pendant une durée supplémentaire.

Ces moyens mécaniques spécifiques permettent d'obtenir une tenue mécanique suffisante de l'opercule pour que la barquette supporte un poids raisonnable sur elle pendant le stockage dans un réfrigérateur.

Avant remplissage et obturation par un opercule, de telles barquettes sont empilables les unes sur les autres à l'état complètement emboîté.

L'encliquetage est une méthode efficace pour maintenir fermement l'opercule en position fermée. De plus, les moyens d'encliquetage sont faciles et peu onéreux à réaliser, aisés à mettre en oeuvre, et ne nécessitent la présence d'aucun autre matériau.

On peut avantageusement prévoir que l'écart entre la nervure de paroi et le trottoir périphérique est choisi de façon à autoriser un déplacement vertical suffisant du bord libre au-dessus de la nervure de paroi sous l'action d'une force d'encliquetage, pour garantir le placement de la totalité du bord libre au-dessus de la nervure de paroi, même en présence d'une force d'encliquetage exercée sur une partie seulement de la portion extérieure déplaçable.

L'encliquetage ainsi réalisé est optimum et fiable.

Avantageusement, on peut prévoir que la portion extérieure déplaçable de trottoir périphérique et la portion intérieure fixe de trottoir périphérique sont solidaires l'une de l'autre en seulement des points de contact espacés les uns des autres, avantageusement en deux points extrêmes de contact de trottoir périphérique.

Ainsi, la barquette remplit son rôle même si elle est constituée d'une matière qui se casse difficilement. On élargit ainsi la palette des matières utilisables pour réaliser la barquette.

De façon avantageuse, on peut prévoir que la portion extérieure déplaçable de trottoir périphérique et la portion intérieure fixe de trottoir périphérique sont conformées pour pouvoir être désolidarisées l'une de l'autre par sectionnement le long d'une ligne de rupture.

Ainsi, la rupture est franche, il n'y a pas de risque de se blesser, et la rupture est facilitée.

On peut avantageusement prévoir que la portion extérieure déplaçable de trottoir périphérique comprend une gorge de trottoir, se développant selon sa longueur.

Par la présence de la gorge de trottoir, la rigidité de la portion extérieure déplaçable de trottoir périphérique est augmentée.

De façon avantageuse, on peut prévoir que le trottoir périphérique comprend en outre des oreilles de préhension de la barquette.

La préhension de la barquette est ainsi facilitée.

On peut avantageusement prévoir que l'opercule est prévu pour rester solidaire d'au moins un tronçon de la portion intérieure fixe de trottoir périphérique, ce tronçon étant avantageusement à l'écart de la portion extérieure déplaçable de trottoir périphérique.

On évite ainsi l'arrachement complet de l'opercule, de sorte que son repositionnement reste possible. Après repositionnement, la tenue mécanique de l'opercule est améliorée et la durée de conservation des aliments restant dans la barquette est allongée du fait que la barquette est mieux refermée.

De façon avantageuse, on peut prévoir que la barquette comprend en outre un opercule solidaire de la barquette par fixation sur le trottoir périphérique.

Les aliments contenus dans la barquette sont ainsi conservés selon les normes alimentaires.

On peut avantageusement prévoir que la barquette présente une forme sensiblement rectangulaire, ou une forme sensiblement circulaire.

Avantageusement, on peut prévoir que la barquette est réalisée par thermoformage d'une feuille de matériau thermoformable d'environ 0,4 mm d'épaisseur, ou par moulage par injection.

Le thermoformage est une technique de fabrication de conditionnements répandue, simple et peu onéreuse.

De façon avantageuse, on peut prévoir que la barquette est réalisée en polyester, en polypropylène, en polychlorure de vinyle, en polyéthylène téréphtalate amorphe, ou en acide polylactique.

Ces matières compatibles avec les aliments rendent la barquette utilisable pour contenir des aliments. De plus, ces matières sont transparentes et permettent au consommateur de vérifier le bon état des aliments qu'il s'apprête à acheter.

D'autres objets, caractéristiques et avantages de la présente invention ressortiront de la description suivante de modes de réalisation particuliers, faite en relation avec les figures jointes, parmi lesquelles :
- la figure 1 est une vue générale en perspective d'une barquette selon un mode de réalisation préféré de l'invention, dépourvue d'opercule ;
- la figure 2 est une vue en coupe longitudinale de la barquette de la figure 1 avec un opercule, illustrant la position initiale et une position d'ouverture ; et
- la figure 3 est une vue en coupe longitudinale de la barquette de la figure 1 avec un opercule dans une position rabattue et encliquetée.

Les figures 1 à 3 illustrent une barquette 1 selon un mode de réalisation préféré de l'invention à « retenue par encliquetage ».

Dans un mode de réalisation non illustré, la barquette 1 comprend des oreilles de préhension qui s'étendent à partir du trottoir périphérique. La réalisation de ces oreilles de préhension ne nécessite qu'une simple modification du moule de thermoformage.

Dans le mode de réalisation représenté, la barquette 1 est de forme sensiblement rectangulaire à coins arrondis, avec deux petits côtés L1 et L3 et deux grands côtés L2 et L4.

La barquette 1 comprend une cavité 2, limitée par une paroi périphérique latérale 3 et un fond 4, et ouverte selon une ouverture principale 5 opposée au fond 4. Un trottoir périphérique 6 borde l'ouverture principale 5 et est apte à recevoir un opercule 7 (figures 2 et 3) pour obturer l'ouverture principale 5.

Le trottoir périphérique 6 est conformé selon un plan d'operculage P, et il comporte une portion extérieure déplaçable 6b et une portion intérieure fixe 6a.

Dans une position initiale (figure 2), c'est-à-dire avant ouverture de l'opercule 7, la portion extérieure déplaçable 6b et la portion intérieure fixe 6a sont toutes deux contenues dans le plan d'operculage P.

La portion extérieure déplaçable 6b est conformée pour pouvoir être déplacée à l'écart du premier plan d'operculage P dans une première direction D1 (figure 2) en vue de l'ouverture de la barquette (représentation en pointillés sur la figure 2).

La portion extérieure déplaçable 6b de trottoir périphérique 6 présente un bord libre 60 (figure 2) et est conformée pour pouvoir être déplacée en outre à l'écart du premier plan d'operculage P dans une seconde direction D2 (figure 3), opposée à la direction D1, jusqu'à une position rabattue (figure 3) dans laquelle son bord libre 60 entre en contact avec la face externe 30 de la paroi périphérique latérale 3.

L'opercule 7 n'est pas représenté sur la figure 1. Ainsi, cette figure illustre la barquette 1 seule, avant toute utilisation.

Sur la figure 2, illustrant la barquette 1 operculée, l'opercule 7 est représenté dans une position fermée préalablement à se trouver dans la position d'ouverture (pointillés). L'opercule 7 présente habituellement une épaisseur comprise entre environ 30 et 70 µm, avantageusement environ 50 µm.

Le fond 4 comprend une structure particulière qui a un rôle de rigidification de la barquette 1. Cependant cette structure de fond ne participe pas à la résolution du problème technique de l'invention. Elle ne présente pas un caractère essentiel ici et pourrait être omise.

L'opercule 7 ferme dans la position initiale de la figure 2 (non en pointillés) l'ouverture principale 5 de la barquette 1 en étant scellé sur toute la longueur du trottoir périphérique 6 selon une zone de scellage. La zone de scellage comprend une première zone de scellage assurant le scellage de l'opercule 7 sur la portion intérieure fixe 6a, et une seconde zone de scellage assurant le scellage de l'opercule 7 sur la portion extérieure déplaçable 6b de trottoir périphérique 6, pour assurer la conservation des aliments contenus dans la barquette 1 (non représentés) dans les conditions de conservation requises par les normes alimentaires.

La première zone de scellage comprend une zone de scellage renforcé sur toute la longueur du petit côté L1. Le petit côté L1 est opposé au petit côté L3 qui porte la portion extérieure déplaçable 6b.

Sur la figure 1, une gorge de trottoir 10 se développe selon la longueur de la portion extérieure déplaçable 6b du trottoir périphérique 6. Cette gorge de trottoir 10 a pour effet de rigidifier la portion extérieure déplaçable 6b du trottoir périphérique 6.

Lorsqu'elle est en position rabattue (figure 3), la portion extérieure déplaçable 6b de trottoir périphérique 6 peut être fixée de façon réversible à la paroi périphérique latérale 3 par des moyens de retenue.

On va décrire les moyens de retenue, illustré sur les figures 1 à 3.

Une nervure de paroi 11 est prévue sur la face externe 30 de la paroi périphérique latérale 3, et constitue des moyens d'encliquetage de paroi.

Le bord libre 60 est conformé pour coopérer avec la nervure de paroi 11 pour maintenir la portion extérieure déplaçable 6b de trottoir périphérique 6 dans la position rabattue (figure 3). Ainsi, le bord libre 60 constitue des moyens d'encliquetage de trottoir.

La portion extérieure déplaçable 6b et la portion intérieure fixe 6a sont conformées pour pouvoir être désolidarisées l'une de l'autre par sectionnement d'une ligne de rupture R (figure 1). On peut toutefois prévoir que la portion extérieure déplaçable 6b et la portion intérieure fixe 6a ne sont initialement solidaires l'une de l'autre que par deux points extrêmes de contact dans la position initiale, avec éventuellement un point intermédiaire de contact sectionnable.

On va maintenant décrire l'utilisation de la barquette 1 par un consommateur.

La barquette 1 a préalablement été remplie d'aliments à conserver, et a été close par un opercule selon les normes alimentaires.

Un consommateur souhaitant consommer les aliments contenus dans la barquette 1 désolidarise la portion extérieure déplaçable 6b de la portion intérieure fixe 6a, la portion extérieure déplaçable 6b étant maintenue solidaire de l'opercule 7. L'utilisateur ouvre ensuite partiellement la barquette 1 en exerçant une force sur la portion extérieure déplaçable 6b selon la direction D1 (figure 2).

L'opercule 7 reste toujours solidaire de la barquette 1 par la zone de scellage renforcé selon au moins le côté L1. Le consommateur prélève la quantité d'aliments désirée.

Ensuite, l'utilisateur rabat l'opercule 7 sur le trottoir périphérique 6 et exerce une sollicitation de rotation sur la portion extérieure déplaçable 6b selon la direction D2 (figure 3) pour l'amener en position rabattue. Puis l'utilisateur exerce une force d'encliquetage F (figure 3) de façon à engager le bord libre 60 de la portion extérieure déplaçable 6b au-dessus de la nervure de paroi 11 pour produire l'encliquetage. Pour assurer de manière certaine l'engagement de la totalité du bord libre 60 au-dessus de la nervure de paroi 11 malgré la souplesse inévitable de la portion extérieure déplaçable 6b, l'utilisateur peut exercer la force d'encliquetage F selon une intensité suffisante pour déplacer avec excès le bord libre 60 au-dessus de la nervure de paroi 11 en direction du trottoir périphérique 6, de sorte que, après relâchement de la force d'encliquetage F, le bord libre 60 s'engage selon toute sa longueur sur la nervure de paroi 11.

L'opercule 7 est alors fermement maintenu en position refermée par cet encliquetage.

Le consommateur peut placer au réfrigérateur la barquette 1 ainsi refermée pour conserver le reste des aliments. L'encliquetage est prévu pour tenir mécaniquement l'opercule 7 suffisamment pour pouvoir empiler d'autres conditionnements sur l'opercule 7.

La présente invention n'est pas limitée aux modes de réalisation qui ont été explicitement décrits, mais elle en inclut les diverses variantes et généralisations contenues dans le domaine des revendications ci-après.

## Revendications

1. Barquette (1) pour contenir des aliments, comprenant :
- au moins une cavité (2) limitée par une paroi périphérique latérale (3) et un fond (4), et ouverte selon une ouverture principale (5) opposée au fond (4),
- un trottoir périphérique (6), bordant l'ouverture principale (5), conformé selon un plan d'operculage (P), et comportant une portion extérieure déplaçable (6b) de trottoir périphérique (6) et une portion intérieure fixe (6a) de trottoir périphérique (6),
- la portion extérieure déplaçable (6b) de trottoir périphérique (6) et la portion intérieure fixe (6a) de trottoir périphérique (6) étant conformées pour recevoir et retenir par fixation un opercule (7) pour obturer l'ouverture principale (5),
- la portion extérieure déplaçable (6b) de trottoir périphérique (6) étant conformée pour pouvoir être déplacée à l'écart du plan d'operculage (P) dans une première direction (D1) en vue de l'ouverture de la barquette (1),
dans laquelle :
- la portion extérieure déplaçable (6b) de trottoir périphérique (6) est conformée en outre pour pouvoir être déplacée à l'écart du plan d'operculage (P) dans une seconde direction (D2) opposée à la première direction (D1) jusqu'à une position rabattue dans laquelle elle entre en contact avec la face externe (30) de la paroi périphérique latérale (3),
- des moyens de retenue permettent de fixer sélectivement la portion extérieure déplaçable (6b) de trottoir périphérique (6) à la face externe (30) de la paroi périphérique latérale (3),
- les moyens de retenue comprennent des moyens d'encliquetage de trottoir et des moyens d'encliquetage de paroi,
- les moyens d'encliquetage de trottoir sont constitués par le bord libre (60) de la portion extérieure déplaçable (6b) de trottoir périphérique (6),
- la face externe (30) de la paroi périphérique latérale (3) comprend les moyens d'encliquetage de paroi, conformés pour coopérer avec les moyens d'encliquetage de trottoir pour maintenir la portion extérieure déplaçable (6b) de trottoir périphérique (6) dans la position rabattue,
- les moyens d'encliquetage de paroi comprennent une nervure de paroi (11), se développant sur la face externe (30) de la paroi périphérique latérale (3), et située à l'écart du trottoir périphérique (6),
- les moyens d'encliquetage de paroi sont aptes à retenir les moyens d'encliquetage de trottoir pour réaliser l'encliquetage de la portion extérieure déplaçable (6b) de trottoir périphérique (6),
**caractérisée en ce que** :
- la nervure de paroi (11) est orientée selon sa longueur parallèlement au plan d'operculage (P), et
- en position rabattue de la portion extérieure déplaçable (6b) de trottoir périphérique (6) son bord libre (60) s'engage sur la nervure de paroi (11) selon sa longueur.

2. Barquette (1) selon la revendication 1, **caractérisée en ce que** l'écart entre la nervure de paroi (11) et le trottoir périphérique (6) est choisi de façon à autoriser un déplacement vertical suffisant du bord libre (60) au-dessus de la nervure de paroi (11) sous l'action d'une force d'encliquetage (F), pour garantir le placement de la totalité du bord libre (60) au-dessus de la nervure de paroi (11) en présence d'une force d'encliquetage (F) exercée sur une partie seulement de la portion extérieure déplaçable (6b).

3. Barquette (1) selon l'une des revendications 1 ou 2, **caractérisée en ce que** la portion extérieure déplaçable (6b) de trottoir périphérique (6) et la portion intérieure fixe (6a) de trottoir périphérique (6) sont solidaires l'une de l'autre en seulement des points de contact espacés les uns des autres, avantageusement en deux points extrêmes de contact de trottoir périphérique (6).

4. Barquette (1) selon l'une des revendications 1 ou 2, **caractérisée en ce que** la portion extérieure déplaçable (6b) de trottoir périphérique (6) et la portion intérieure fixe (6a) de trottoir périphérique (6) sont conformées pour pouvoir être désolidarisées l'une de l'autre par sectionnement le long d'une ligne de rupture (R).

5. Barquette (1) selon l'une quelconque des revendications 1 à 4, **caractérisée en ce que** la portion extérieure déplaçable (6b) de trottoir périphérique (6) comprend une gorge de trottoir (10), se développant selon sa longueur.

6. Barquette (1) selon l'une quelconque des revendications 1 à 5, **caractérisée en ce que** le trottoir périphérique (6) comprend en outre des oreilles de préhension de la barquette (1).

7. Barquette (1) selon l'une quelconque des revendications 1 à 6, **caractérisée en ce que** l'opercule (7) est prévu pour rester solidaire d'au moins un tronçon de la portion intérieure fixe (6a) de trottoir périphérique (6), ce tronçon étant avantageusement à l'écart de la portion extérieure déplaçable (6b) de trottoir périphérique (6).

8. Barquette (1) selon l'une quelconque des revendications 1 à 7, **caractérisée en ce qu'**elle comprend en outre un opercule (7) solidaire de la barquette (1) par fixation sur le trottoir périphérique (6).

9. Barquette (1) selon l'une quelconque des revendications 1 à 8, **caractérisée en ce qu'**elle présente une forme sensiblement rectangulaire, ou une forme sensiblement circulaire.

10. Barquette (1) selon l'une quelconque des revendications 1 à 9, **caractérisée en ce qu'**elle est réalisée par thermoformage d'une feuille de matériau thermoformable d'environ 0,4 mm d'épaisseur, ou par moulage par injection.

11. Barquette (1) selon l'une quelconque des revendications 1 à 10, **caractérisée en ce qu'**elle est réalisée en polyester, en polypropylène, en polychlorure de vinyle, en polyéthylène téréphtalate amorphe, ou en acide polylactique.

## Patentansprüche

1. Behälter (1) zur Aufnahme von Lebensmitteln, umfassend:
- wenigstens eine Mulde (2), die durch eine umlaufende Seitenwand (3) und einen Boden (4) begrenzt, und über eine dem Boden (4) gegenüberliegende Hauptöffnung (5) geöffnet ist,
- einen umlaufenden Deckelflansch (6), der am Rand der Hauptöffnung (5) in einer Deckelebene (P) ausgebildet ist und einen äußeren, vom Deckelflansch (6) abnehmbaren Abschnitt (6b) sowie einen mit dem Deckelflansch (6) fest verbundenen, inneren Abschnitt (6a) hat,
- wobei der äußere, vom Deckelflansch (6) abnehmbare Abschnitt (6b) und der am Deckelflansch (6) befestigte, innere Abschnitt (6a) so ausgebildet sind, dass sie für den Verschluss der Hauptöffnung (5) eine Abdeckung (7) aufnehmen und durch eine Fixierung halten können,
- wobei der äußere, vom Deckelflansch (6) abnehmbare Abschnitt (6b) bezüglich der Öffnung des Behälters (1) in einer ersten Richtung (D1) von der Deckelebene (P) abnehmbar ist,
wobei an dem Behälter:
- der äußere, von dem Deckelflansch (6) abnehmbare Abschnitt (6b) außerdem von der Deckelebene (P) in einer zweiten, zur ersten Richtung (D1) entgegengesetzten Richtung (D2) beweglich ist und in eine Stellung umgelegt werden kann, in der dieser in Berührung mit der Außenseite (30) der umlaufenden Seitenwand (3) kommt,
- und Halteeinrichtungen vorgesehen sind, die eine selektive Fixierung des äußeren, abnehmbaren Abschnitts (6b) des umlaufenden Deckelflansches (6) an der Außenseite (30) der umlaufenden Seitenwand (3) ermöglichen,
- wobei diese Halteeinrichtungen Rastmittel für den Deckelflansch und Rastmittel an der Wand aufweisen,
- von denen die Rastmittel für den Deckelflansch durch den freien Rand (60) des äußeren,beweglichen Abschnitts (6b) des Deckelflansches (6) gebildet sind,
- wobei die Außenseite (30) der umlaufenden Seitenwand (3) die Rastmittel an der Wand aufweist, die mit den Rastmitteln für den Deckelflansch zusammenwirken, um den äußeren, beweglichen Abschnitt (6b) des Deckelflansches (6) in der umgelegten Stellung zu halten,
- wobei die Rastmittel an der Wand eine Wandrippe (11) haben, die sich über die Außenseite (30) der Seitenwand (3) erstreckt, und zu dem umlaufenden Deckelflansch (6) einen Abstand hat,
- wobei die Rastmittel an der Wand so ausgebildet sind, dass sie die Rastmittel für den Deckelflansch festhalten, um eine Verrastung des äußeren Abschnittes (6b) des Deckelflansches (6) herbeizuführen,
**dadurch gekennzeichnet:**
- **dass** sich die Wandrippe (11) über ihre Länge parallel zur Deckelebene (P) erstreckt, und
- **dass** der freie Rand (60) des äußeren Abschnittes (6b) des umlaufenden Deckelflansches (6) über seine Länge mit der Wandrippe (11) in Eingriff ist.

2. Behälter (1) nach Anspruch 1, **dadurch gekennzeichnet, dass** der Abstand zwischen der Wandrippe (11) und dem umlaufenden Deckelflansch (6) so gewählt ist, dass eine ausreichende Vertikalbewegung des freien Randes (60) über die Wandrippe (11) durch die Einwirkung einer Verrastungskraft (F) möglich ist, um den gesamten freien Rand (60) über der Wandrippe (11) zu platzieren, wenn die Verrastungskraft (F) auf nur einen Teil des äußeren, verschiebbaren Abschnittes (6b) einwirkt.

3. Behälter (1) nach Anspruch 1 oder 2, **dadurch gekennzeichnet, dass** der äußere, bewegliche Abschnitt (6b) des Deckelflansches (6) und der feste, innere Abschnitt (6a) des Deckelflansches (6) nur in zueinander beabstandeten Berührungspunkten miteinander verbunden sind, vorzugsweise in zwei Kontaktendpunkten des umlaufenden Deckelflansches (6),

4. Behälter (1) nach Anspruch 1 oder 2, **dadurch gekennzeichnet, dass** der äußere, bewegliche Abschnitt (6b) des umlaufenden Randflansches (6) und der innere, feste Abschnitt (6a) des Randflansches (6) so ausgebildet sind, dass sie entlang einer Bruchlinie (R) voneinander getrennt werden können.

5. Behälter (1) nach einem der Ansprüche 1 bis 4, **dadurch gekennzeichnet, dass** der äußere, bewegliche Abschnitt (6b) des umlaufenden Deckelflansches (6) eine Randsicke (10) hat, die sich über die Länge des Randes erstreckt.

6. Behälter (1) nach einem der Ansprüche 1 bis 5, **dadurch gekennzeichnet, dass** der Deckelflansch (6) außerdem Zungen zum Ergreifen des Behälters (1) aufweist.

7. Behälter (1) nach einem der Ansprüche 1 bis 6, **dadurch gekennzeichnet, dass** die Abdeckung (7) vorgesehen ist, um mit wenigstens einem Teilstück des festen inneren Abschnittes (6a) des Deckelflansches (6) verbunden zu bleiben, wobei dieses Teilstück vorzugsweise zu dem äußeren, beweglichen Abschnitt (6b) des Deckelflansches (6) beabstandet ist.

8. Behälter (1) nach einem der Ansprüche 1 bis 7, **dadurch gekennzeichnet, dass** dieser ferner eine Abdeckung (7) hat, die über eine Fixierung auf dem Deckelflansch (6) mit dem Behälter (1) verbunden ist.

9. Behälter (1) nach einem der Ansprüche 1 bis 8, **dadurch gekennzeichnet, dass** dieser eine im wesentlichen rechteckige oder kreisförmige Ausbildung hat.

10. Behälter (1) nach einem der Ansprüche 1 bis 9, **dadurch gekennzeichnet, dass** dieser durch Warmverformung einer thermoverformbaren Folie von etwa 0,4 mm Stärke, oder durch Spritzguss hergestellt ist.

11. Behälter (1) nach einem der Ansprüche 1 bis 10, **dadurch gekennzeichnet, dass** dieser aus Polyester, Polypropylen, Polyvinylchlorid, amorphem Polyethylenterephthalat, oder Polylactidsäure besteht.

## Claims

1. Tray (1) for containing food, comprising:
- at least one cavity (2) bounded by a lateral peripheral wall (3) and a base (4), and open at a main opening (5) opposite the base (4),
- a peripheral flange (6), adjoining the main opening (5), formed in a sealing plane (P), and comprising a displaceable outer portion (6b) of the peripheral flange (6) and a fixed inner portion (6a) of the peripheral flange (6),
- the displaceable outer portion (6b) of the peripheral flange (6) and the fixed inner portion (6a) of the peripheral flange (6) being formed so as to receive and retain, by attachment, a membrane seal (7) so as to close off the main opening (5),
- the displaceable outer portion (6b) of the peripheral flange (6) being formed so as to be able to be moved away from the sealing plane (P) in a first direction (D1) for the purpose of opening the tray (1),
in which:
- the displaceable outer portion (6b) of the peripheral flange (6) is moreover formed so as to be able to be moved away from the sealing plane (P) in a second direction (D2) counter to the first direction (D1) as far as a folded-down position in which it touches the outer face (30) of the lateral peripheral wall (3),
- retaining means make it possible to selectively secure the displaceable outer portion (6b) of the peripheral flange (6) to the outer face (30) of the lateral peripheral wall (3),
- the retaining means comprise flange snap-fitting means and wall snap-fitting means,
- the flange snap-fitting means consist of the free edge (60) of the displaceable outer portion (6b) of the peripheral flange (6),
- the outer face (30) of the lateral peripheral wall (3) comprises the wall snap-fitting means, which are formed so as to engage with the flange snap-fitting means in order to hold the displaceable outer portion (6b) of the peripheral flange (6) in the folded-down position,
- the wall snap-fitting means comprise a wall rib (11) projecting on the outer face (30) of the lateral peripheral wall (3) and located at a distance from the peripheral flange (6),
- the wall snap-fitting means are able to retain the flange snap-fitting means in order to snap-fit the displaceable outer portion (6b) of the peripheral flange (6),
**characterized in that**:
- the wall rib (11) is oriented with its length parallel to the sealing plane (P), and
- in the folded-down position of the displaceable outer portion (6b) of the peripheral flange (6) its free edge (60) engages on the wall rib (11) along its length.

2. Tray (1) according to claim 1, **characterized in that** the distance between the wall rib (11) and the peripheral flange (6) is chosen so as to allow sufficient vertical displacement of the free edge (60) above the wall rib (11) under the action of a snap-fitting force (F), so as to ensure that all of the free edge (60) is placed above the wall rib (11) in the presence of a snap-fitting force (F) exerted on just one part of the displaceable outer portion (6b).

3. Tray (1) according to either of claims 1 and 2, **characterized in that** the displaceable outer portion (6b) of the peripheral flange (6) and the fixed inner portion (6a) of the peripheral flange (6) are secured to one another only at contact points which are spaced apart from one another, advantageously at two end contact points of the peripheral flange (6).

4. Tray (1) according to either of claims 1 and 2, **characterized in that** the displaceable outer portion (6b) of the peripheral flange (6) and the fixed inner portion (6a) of the peripheral flange (6) are formed such that they can be separated from one another by splitting along a break line (R).

5. Tray (1) according to any one of claims 1 to 4, **characterized in that** the displaceable outer portion (6b) of the peripheral flange (6) comprises a lengthwise flange trough (10).

6. Tray (1) according to any one of claims 1 to 5, **characterized in that** the peripheral flange (6) further comprises lugs for gripping the tray (1).

7. Tray (1) according to any one of claims 1 to 6, **characterized in that** the membrane seal (7) is designed to remain secured to at least one section of the fixed inner portion (6a) of the peripheral flange (6), this section being advantageously spaced apart from the displaceable outer portion (6b) of the peripheral flange (6).

8. Tray (1) according to any one of claims 1 to 7, **characterized in that** it further comprises a membrane seal (7) secured to the tray (1) by attachment to the peripheral flange (6).

9. Tray (1) according to any one of claims 1 to 8, **characterized in that** it is essentially rectangular or essentially circular.

10. Tray (1) according to any one of claims 1 to 9, **characterized in that** it is made by thermoforming a sheet of thermoformable material having a thickness of approximately 0.4 mm, or by injection molding.

11. Tray (1) according to any one of claims 1 to 10, **characterized in that** it is made of polyester, polypropylene, polyvinyl chloride, amorphous polyethylene terephthalate, or polylactic acid.
